# FASCICULE DE BREVET EUROPEEN

(11) **EP 0 903 498 B1**
(45) Date de publication et mention de la délivrance du brevet: **04.06.2003**
(21) Numéro de dépôt: 98402135.2
(22) Date de dépôt: 28.08.1998
(51) Int. Cl.: F04B 49/025

(54) **GROUPE ELECTROPOMPE SUBMERSIBLE ET PROCEDE POUR LE FAIRE FONCTIONNER**
TAUCHPUMPE UND VERFAHREN ZUR DESSEN REGELUNG
SUBMERSIBLE PUMP AND METHOD OF CONTROL THEREOF

(30) Priorité: 17.09.1997 FR 9711566
(43) Date de publication de la demande: 24.03.1999
(73) Titulaire: KSB S.A.S, 92230 Gennevilliers (FR)
(72) Inventeur: Symoens, Louis, 59155 Faches-Thumesnil (FR); Berthon, Jacques, 36250 Saint-Maur (FR)
(74) Mandataire: Eidelsberg, Victor Albert

(56) Documents cités:
- US-A- 4 311 438
- PATENT ABSTRACTS OF JAPAN vol. 011, no. 111 (M-578), 8 avril 1987 & JP 61 255295 A (HITACHI LTD), 12 novembre 1986
- PATENT ABSTRACTS OF JAPAN vol. 016, no. 498 (M-1325), 15 octobre 1992 & JP 04 183991 A (EBARA CORP), 30 juin 1992
- PATENT ABSTRACTS OF JAPAN vol. 014, no. 271 (M-0983), 12 juin 1990 & JP 02 078776 A (TOUKA SEIKI:KK), 19 mars 1990

## Description

Pour relever des effluents contenus dans un réceptacle, notamment une cuve, on utilise un groupe électropompe submersible qui comprend une pompe entraînée par un moteur électrique commandé par un circuit de commande. Le moteur est mis sous tension dès qu'un capteur de niveau haut détecte la présence de l'effluent.

Au Patent Abstracts of Japan vol. 011, no. 111 (578), 8 avril 1987, on vise à réduire la fréquence de mise en route d'une pompe en contrôlant la durée qui s'écoule entre son arrêt et sa remise en route.

Pour empêcher que la pompe ne se désamorce, il faut, à moins d'utiliser une pompe qui ne se désamorce pas comme au JP 04 183991 A, utiliser aussi un capteur de niveau bas, qui détecte le niveau de l'effluent dans le réceptacle lorsque ce niveau est proche du niveau de désamorçage et qui envoie un signal au circuit de commande pour arrêter la pompe.

L'invention vise un groupe électropompe submersible du type mentionné ci-dessus, dans lequel on peut se dispenser d'avoir un capteur en niveau bas pour prévenir le désamorçage de la pompe, tout en ayant une très faible quantité d'effluent résiduel dans le réceptacle. Un groupe electropompe suivant l'invention est défini à la revendication 1 et perfectionné à la revendication 2.

Un procédé pour faire fonctionner un groupe électropompe submersible de ce type est donné à la revendication 3.

Le groupe électropompe submersible suivant l'invention est à même de reconnaître le volume qu'il doit refouler avant de s'arrêter pour ne pas être désamorcé. Lorsque le groupe doit être mis pour la première fois dans un réceptacle, on le fait fonctionner, ce qui détermine le niveau de désamorçage dans le réceptacle. Sur la base de cette donnée, les moyens de détermination d'une durée ultérieure de fonctionnement déterminent une nouvelle durée, dite durée ultérieure, de fonctionnement moins longue que la durée initiale, en sorte que, d'une part, on est sûr qu'il n'y aura plus de désamorçage, et que, d'autre part, on peut faire en sorte que cette durée ultérieure soit très proche de la durée initiale, si bien que la quantité résiduelle d'effluent restant dans le réceptacle peut être abaissée à une valeur très petite.

Aux dessins annexés, donnés uniquement à titre d'exemple :
la figure 1 est une vue schématique d'un groupe électropompe submersible suivant l'invention, tandis que
la figure 2 est une vue synoptique du circuit de commande du groupe qui pourrait être remplacé par un microcontrôleur.

La figure 1 représente un groupe électropompe submersible suivant l'invention, qui comprend une pompe 1 ayant une ouverture 2 d'aspiration et une tubulure 3 de refoulement à l'extérieur d'une cuve C, dans laquelle le groupe est destiné à être placé pour relever l'effluent qu'elle contient. La pompe 1 est entraînée par un moteur 4 électrique commandé par un circuit 5 de commande sous la forme d'une plaquette à circuits imprimés.

Sur l'enveloppe du groupe électropompe est prévue un capteur 6 de niveau qui détecte un niveau NH haut dans la cuve C, à partir duquel le groupe se met en route et refoule l'effluent contenu dans la cuve C par la tubulure 3.

On a représenté également à la figure 1 un niveau NB bas, auquel on souhaite que le circuit 5 de commande arrête la pompe 1 et un niveau ND de désamorçage, représenté symboliquement à la figure 1 par la référence 7 mais qui en fait peut être obtenu par un capteur d'une variation du cosinus ϕ ou de l'intensité du moteur 4 lorsque la pompe est sur le point de se désamorcer.

Le circuit de commande représenté à la figure 2 comprend à partir du capteur 6 un conducteur 8 menant à une entrée d'une porte 9 ET. La deuxième entrée de la porte ET est reliée au capteur 7 par un conducteur 10. La sortie de la porte 9 est reliée par un conducteur 11 à un point de jonction 12. Du point de jonction 12 part un conducteur 13 menant à une entrée d'une porte 14 OU, tandis qu'un autre conducteur 15 mène à une horloge 16, laquelle est reliée par un conducteur 17 à des moyens 18 de détermination d'une durée ultérieure de fonctionnement moins longue que la durée mesurée par l'horloge 16. Lesdits moyens sont reliés par un conducteur 19 à l'entrée d'une porte 20 ET dont l'autre entrée est reliée par un conducteur 21 et par l'intermédiaire d'un point de jonction 22 au capteur 6. Le point de jonction 22 est relié par un conducteur 23 à une entrée des moyens 18. La sortie de la porte 20 ET est reliée par un conducteur 24 à une entrée de la porte 14 OU dont la sortie est reliée par un conducteur 25 à une porte 26 ET. L'autre entrée de la porte 26 ET est reliée par un conducteur 27 au capteur 7.

La sortie de la porte 26 ET est reliée par un conducteur 28 à un relais 29 de puissance qui commande par un conducteur 30 le moteur 4 de la pompe 1.

Lorsque l'on met le groupe électropompe 1, 4 pour la première fois dans une cuve C et lorsque le niveau de l'effluent dans la cuve atteint le niveau NH, le capteur 6 détecte ce niveau. Il envoie par le conducteur 8, la porte 9 ET, le conducteur 11, le point 12, le conducteur 13, la porte 14 OU, le conducteur 25, la porte ET, la porte 26 ET, le conducteur 28, le relais 29 et le conducteur 30, un signal de changement d'état qui fait que le moteur 4 est mis sous tension et entraîne la pompe 1. De l'effluent est refoulé à l'extérieur de la cuve C par la tubulure 3 de refoulement. Le niveau de l'effluent dans la cuve C s'abaisse au-dessous du niveau NH. Lorsque ce niveau atteint le niveau ND de désamorçage, le capteur 7 envoie par le conducteur 10 un signal de changement d'état qui arrive par la porte 9 ET, par le conducteur 11, par le point 12 et par le conducteur 15 à l'horloge 16 qui cesse de décompter la durée de fonctionnement. Cette durée est transmise par le conducteur 17 aux moyens 18 qui déterminent une durée ultérieure de fonctionnement moins longue que la durée initiale. Le signal correspondant à cette durée ultérieure est transmis par le conducteur 19 à la porte 20 ET et par le conducteur 24 à la porte 14 OU, puis par le conducteur 25 et par la porte ET et le conducteur 28 au relais 29 de puissance, qui par le conducteur 30 fait fonctionner le moteur 4 et donc la pompe 1 pendant la durée ultérieure de fonctionnement, cette durée étant calculée à partir du moment où l'effluent contenu dans la cuve atteint à nouveau le niveau NH comme le relève le capteur 6.

On est sûr ainsi que la pompe ne fonctionnera, lors de son deuxième fonctionnement, que pendant une durée inférieure à celle qui aurait provoquée son désamorçage dans les conditions dans lesquelles elle est installée.

## Revendications

1. Groupe électropompe submersible destiné au relevage d'effluent contenu dans un réceptacle (C), comprenant une pompe (1) entraînée par un moteur (4) électrique commandé par un circuit (5) de commande, **caractérisé en ce qu'**un premier capteur (6) d'un niveau (NH) donné de l'effluent dans le réceptacle (C) envoie au circuit (5) de commande un premier signal de changement d'état dès que l'effluent atteint ce niveau (NH) donné, un second capteur (7) envoie au circuit de commande un second signal de changement d'état dès que l'effluent atteint un niveau (ND) de désamorçage, le circuit de commande comprend une horloge (16) qui est activée par le premier et second signal, et qui mesure une durée initiale de fonctionnement de la pompe (1) jusqu'à son désamorçage déterminé par le niveau (ND) de désamorçage de telle sorte que l'horloge (16) cesse de décompter la durée initiale de fonctionnement quand le second capteur (7) détecte que le niveau de l'effluent dans le réceptacle (6) atteint le niveau (ND) de désamorçage, et le groupe comprend des moyens (18) de détermination d'une durée ultérieure de fonctionnement, commençant à l'instant où l'effluent atteint à nouveau le niveau (NH) donné, moins longue que la durée initiale et des moyens destinés à imposer cette durée ultérieure lors du fonctionnement ultérieur de la pompe.

2. Groupe suivant la revendication 1, **caractérisé en ce que** le capteur (6) est monté sur la pompe (1).

3. Procédé pour faire fonctionner un groupe électropompe submersible destiné au relevage d'effluent contenu dans un réceptacle (C) comprenant une pompe (1) entraînée par un moteur (4) électrique commandé par un circuit (5) de commande, **caractérisé en ce qu'**il consiste à déterminer la durée initiale de fonctionnement de la pompe (1) entre un niveau donné de l'effluent dans le réceptacle et un niveau de désamorçage et à adopter, comme durée ultérieure de fonctionnement de la pompe (1) commençant à l'instant où l'effluent atteint à nouveau le niveau (NH) donné, une durée inférieure à la durée initiale.

## Patentansprüche

1. Tauchpumpe, die dazu bestimmt ist, Abwasser, das sich in einem Auffang (C) befindet, hochzupumpen, und eine Pumpe (1) beinhaltet, die durch einen elektrischen Motor (4) angetrieben wird, der durch einen Steuerschaltkreis (5) gesteuert wird,
**dadurch gekennzeichnet, dass** ein erster Sensor (6) eines vorgegebenen Pegels (NH) des Abwassers im Auffang (C) an den Steuerschaltkreis (5) ein erstes Signal der Zustandsveränderung sendet, sobald das Abwasser diesen vorgegebenen Pegel (NH) erreicht, ein zweiter Sensor (7) an den Steuerschaltkreis ein zweites Signal der Zustandsveränderung sendet, sobald das Abwasser einen Leerlaufpegel (ND) erreicht, der Schaltkreis eine Uhr (16) beinhaltet, die durch das erste und zweite Signal betrieben wird, und die eine anfängliche Dauer des Betriebs der Pumpe (1) bis zu ihrem Leerlauf misst, der durch den Leerlaufpegel (ND) so bestimmt ist, dass die Uhr (16) aufhört, die anfängliche Dauer des Betriebs zu berechnen, wenn der zweite Sensor (7) meldet, dass der Pegel des Abwassers im Auffang (6) den Leerlaufpegel (ND) erreicht, und die Tauchpumpe Mittel (18) zur Bestimmung einer weiteren Betriebsdauer beinhaltet, wobei diese zu dem Zeitpunkt beginnt, an dem das Abwasser erneut den vorgegebenen Pegel (NH) erreicht, und die kürzer als die anfängliche Dauer ist, und Mittel, die dazu bestimmt sind, diese weitere Dauer beim weiteren Betrieb der Pumpe einzustellen.

2. Tauchpumpe gemäß Anspruch 1,
**dadurch gekennzeichnet, dass** der Sensor (6) auf der Pumpe (1) angebracht ist.

3. Verfahren zum Betrieb einer Tauchpumpe, die dazu bestimmt ist, Abwasser, das sich in einem Auffang (C) befindet, hochzupumpen, wobei diese eine Pumpe (1) beinhaltet, die durch einen elektrischen Motor (4) angetrieben wird, der durch einen Steuerschaltkreis (5) gesteuert wird,
**dadurch gekennzeichnet, dass** es darin besteht, die anfängliche Dauer des Betriebs der Pumpe (1) zwischen einem vorgegebenen Abwasserpegel im Auffang und einem Leerlaufpegel zu bestimmen und als weitere Betriebszeit der Pumpe (1), die zu dem Zeitpunkt beginnt, an dem das Abwasser erneut den vorgegebenen Pegel (NH) erreicht, eine Zeit zu übernehmen, die kürzer ist als die anfängliche Dauer.

## Claims

1. Submersible electropump plant intended for raising effluent contained in a receptacle (C), comprising a pump (1) driven by an electric motor (4) controlled by a control circuit (5), **characterized in that** a first sensor (6) of a given level (NH) of the effluent in the receptacle (C) sends a first signal of change of state to the control circuit (5) as soon as the effluent reaches this given level (NH), a second sensor (7) sends a second signal of change of state to the control circuit as soon as the effluent reaches an unpriming level (ND), the control circuit comprises a clock (16) which is activated by the first and second signal, and which measures an initial duration of operation of the pump (1) until its unpriming which is determined by the unpriming level (ND) such that the clock (16) ceases to count down the initial duration of operation when the second sensor (7) detects that the level of the effluent in the receptacle (6) reaches the unpriming level (ND), and the plant comprises means (18) for determining a subsequent duration of operation, commencing at the instant at which the effluent again reaches the given level (NH), not as long as the initial duration, and means intended to impose this subsequent duration during the subsequent operation of the pump.

2. Plant according to Claim 1, **characterized in that** the sensor (6) is mounted on the pump (1).

3. Method of operating a submersible electropump plant intended for raising effluent contained in a receptacle (C) comprising a pump (1) driven by an electric motor (4) controlled by a control circuit (5), **characterized in that** it consists in determining the initial duration of operation of the pump (1) between a given level of the effluent in the receptacle and an unpriming level and in adopting, as subsequent duration of operation of the pump (1) commencing at the instant at which the effluent again reaches the given level (NH), a duration less than the initial duration.
